# FASCICULE DE BREVET EUROPEEN

(11) **EP 0 437 560 B1**
(45) Date de publication et mention de la délivrance du brevet: **30.10.1996**
(21) Numéro de dépôt: 90910514.0
(22) Date de dépôt: 20.07.1990
(51) Int. Cl.: G04B 47/04, G04B 37/18, G04B 37/16, G04B 37/02

(54) **PIECE DE BIJOUTERIE, NOTAMMENT D'HORLOGERIE A PRESENTATION MODIFIABLE**
SCHMUCKSTÜCK, INSBESONDERE EINE UHR MIT EINEM ABÄNDERUNGSFÄHIGEN ÄUSSEREN
ITEM OF JEWELLERY, IN PARTICULAR A WATCH OF CHANGEABLE APPEARANCE

(30) Priorité: 07.08.1989 CH 2899/89
(43) Date de publication de la demande: 24.07.1991
(73) Titulaire: BE & JOY SA, CH-6304 Zug (CH)
(72) Inventeur: JOLIDON, Hugues, CH-2853 Courfaivre (CH)
(86) Numéro de dépôt international: CH9000177
(87) Numéro de publication internationale: WO9102299

(56) Documents cités:
- CH-B- 481 416
- DE-C- 822 169
- DE-U- 8 230 698
- DE-U- 8 601 342
- DE-U- 8 706 125
- FR-A- 2 377 057
- GB-A- 2 125 991
- GB-A- 2 181 939
- US-A- 4 494 880
- US-A- 4 757 485

## Description

Les pièces d'horlogerie, et plus généralement les pièces de bijouterie, se trouvent aujourd'hui sur le marché sous des présentations variées, mais n'offrent pas à l'utilisateur la possibilité de modifier par la suite cette présentation. En d'autres termes, l'utilisateur, lorsqu'il aura arrêté son choix d'achat sur tel ou tel type de montre-bracelet par exemple, restera toujours "lié" par sa décision. S'il souhaite porter une pièce arborant une présentation véritablement différente, par exemple parce qu'il estime celle-ci mieux adaptée aux goûts du moment, à la mode, à sa tenue vestimentaire ou pour toute autre raison encore, telle que la recherche de combinaisons nouvelles de présentation mettant en oeuvre sa créativité, il devra se résigner à une nouvelle acquisition qui, à son tour, fera à un moment ou à un autre l'objet du même problème.

A ce jour, ce genre de problème n'est pas résolu de manière satisfaisante.

Des pièces d'horlogerie comportant un mouvement logé dans une enceinte du genre container, et un organe annulaire auquel le container est fixé de manière amovible par engagement à pression, sont déjà connues, mais, en général, pour des questions d'encombrement et d'esthétique, l'organe annulaire qui reçoit le container remplit une fonction décorative en même temps que la fonction de support.

Dans le cas de montres-bracelets, l'organe annulaire de support du container est équipé de moyens de liaison au bracelet. Ces moyens sont relativement encombrants et surtout, de forme dissymétrique, de sorte que l'on ne peut que difficilement concevoir un jeu de pièces comprenant plusieurs supports différents et un seul container, et réaliser ainsi un ensemble pratique et adaptable à volonté.

On connaît d'autre part des assemblages d'éléments comportant un boîtier de montre-bracelet, un jeu de pièces décoratives échangeables, et/ou un jeu d'éléments de bracelet, de sorte que l'apparence de la montre peut être modifiée à volonté.

Cependant, dans ces assemblages connus, l'hétérogénéité des composants reste visible, de sorte que le but recherché d'une esthétique modifiable mais ayant une valeur unitaire, n'est pas atteint.

Ainsi, US-4 757 485 divulgue une montre-bracelet présentant une structure composée d'éléments alternativement males et femelles interchangeables et disposée autour d'une boîte de montre. Tous les éléments sont interconnectés entre eux sur leurs côtés latéraux. De plus, la structure fait intervenir au moins trois éléments différents: un élément auquel est relié le bracelet, et deux éléments intermédiaires, chaque fois mâle ou femelle ou vice-versa. Le côté supérieur des éléments présente un épaulement qui prend place dans celui correspondant formé par la glace et le bord supérieur de la boîte (liaison axiale de la structure dans une direction). Chacun des deux éléments d'attache du bracelet comporte dans sa partie inférieure une projection qui est logée dans une échancrure formée dans la périphérie inférieure de la boîte (liaison axiale dans l'autre direction et en rotation de la structure). Au moins trois inconvénients majeurs sont à relever: la fabrication des éléments pourvus de moyens de liaison latéraux pour l'interconnexion de ces derniers entre eux (chevilles, creusures correspondantes, etc.) est complexe et onéreuse; ensuite, au moins trois éléments différents constituent la base nécessaire de la structure, ce qui limite la souplesse et la variété de présentation; enfin, la fiabilité de la tenue de la structure apparaît médiocre.

CH-481 416 décrit un dispositif de liaison entré une boîte de montre et un bracelet en tissu métallique, chaque brin de bracelet étant agencé dans une saignée d'une bague. Cette dernière est emprisonnée entre la boîte pourvue d'un rebord supérieur et un fond, celui-ci étant fixé à celle-là par engagement à cran ou par vissage. Ce document, dont le but n'est nullement de décrire des moyens permettant de modifier la présention de la montre par apport d'une garniture décorative échangeable, ne suggère à l'homme du métier connaissant US-4,757,485 aucune technique plus rationnelle de disposition de cette garniture, moins onéreuse sur le plan de la fabrication que ne l'est US-4,757,485 et garantissant en même temps une plus grande souplesse de modification ou présentation. De plus, dans les deux antériorités, le bracelet intervient fonctionnellement, ce qui exclut radicalement cette souplesse et restreint le champ d'application de ces dispositifs connus, en les limitant à une montre-bracelet.

FR-A-2,377,057 décrit une montre-bracelet comportant une lunette décorative interchangeable montée sur un boîtier par pression, c'est-à-dire par enclenchement élastique, ladite lunette étant pourvue d'au moins un ergot s'engageant dans un trou pratiqué de part en part dans ce boîtier. L'inconvénient majeur de ce dispositif réside dans le fait qu'il n'est pas possible de procéder à des combinaisons de présentation, puisque l'élément-décor est constitué par la lunette même, pièce monolithique. Dans le prolongement de cet inconvénient, l'orientation du décor, donc de la lunette, est imposées par l'agencement des moyens de fixation. Par ailleurs, la lunette devant être nécessairement en plastique, les variations de présentation qu'un choix de matériaux différents permet, sont exclues.

Le but poursuivi dans DE-U-87 06 125 n'est pas de modifier l'aspect de la montre, mais de l'agencer dans un corps monolithique de décor en verre, donc figé et ne permettant aucune variation en soi, ce corps devant être conçu de sorte uniquement à assurer une libération aisée de la boîte de montre pour accéder aux organes de commande et en même temps cacher ces éléments. Là aussi l'homme du métier ne trouve aucune indication susceptible d'élargir les possibilités de présentation de l'objet avec des moyens simples, non onéreux et permutables rapidement et facilement.

DE-U-86 01 342 propose une pièce d'horlogerie permettant deux sortes de combinaisons quant à sa présentation: une première consiste à combiner une cage (dans laquelle est logé le mouvement) avec différents bracelets, une seconde consiste à combiner un bracelet choisi avec différentes cages. Le bracelet comporte chaque fois une douille solidaire dudit bracelet. La cage, pourvue d'une embase inférieure, est agencée dans un corps de centrage assurant sa liaison en rotation. L'ensemble cage et corps de centrage est fiché dans la douille. Un élément de serrage est vissé sur l'extrémité supérieure de la cage de manière à fixer solidairement l'ensemble sur le bracelet par pincement de celui-ci entre l'embase de la cage et ledit élément de serrage. Pour varier la présentation, l'utilisateur changera l'élément de serrage en placecontre un autre, d'un aspect différent. Cette pièce d'horlogerie nécessite un grand nombre de pièces; sa fabrication est donc relativement onéreuse. Ensuite, le bracelet joue un rôle fonctionnel, ce qui limite son domaine d'application. Le fait de devoir visser (ou fixer par le procédé baïonnette) l'élément de serrage, qui est en même temps l'élément de décor, contre le bracelet, est un autre inconvénient: pour éviter toute perte de l'élément-décor, le couple de serrage doit être assez élevé. Cet élément doit donc être suffisamment solide. Les possibilités esthétiques sont par conséquent plus que limitées, puisque l'emploi de décors fins et délicats est exclu. De plus, si le bracelet est en matière souple, le serrage de l'élément de maintien sur lui conduira tôt ou tard à des dégradations, pour peu que l'on échange un décor contre un autre. Enfin, le décor sera toujours d'une seule pièce à alésage central circulaire. Ainsi, les possibilités de variations du "design" sont des plus réduites.

La présente invention a pour but de permettre à l'utilisateur de varier quasiment à l'infini la présentation de la pièce de bijouterie, notamment d'horlogerie, tant dans ses formes que dans ses couleurs, c'est-à-dire dans ses aspects, sans outillage, tout en remédiant aux lacunes que présente l'art antérieur.

Dans ce but, la pièce de bijouterie selon l'invention, notamment la pièce d'horlogerie constituant une application privilégiée de celle-ci, présente, selon la variante, les caractéristiques définies dans l'une des revendications indépendantes 1 ou 12, ainsi que, selon des formes particulières d'exécution, celles définies dans les revendications dépendantes correspondantes.

Ces caractéristiques peuvent se concrétiser de différentes et multiples façons, comme on le verra ci-après à travers la description -rapportée en particulier à la première variante- de plusieurs formes d'exécution citées à titre d'exemples de l'objet de l'invention et représentées au dessin annexé, dont
la fig. 1 est une vue en coupe axiale éclatée, montrant une première forme d'exécution de la pièce d'horlogerie,
la fig. 2 est une vue en plan de dessus de la pièce d'horlogerie de la fig. 1 sans le container,
la fig. 3 est une vue en perspective d'un support appartenant à une deuxième forme d'exécution,
la fig 3A est une vue en coupe d'un support et d'une garniture selon une troisième forme d'exécution,
la fig. 4 est une vue en perspective d'une garniture formée d'un ensemble d'éléments et appartenant à la forme d'exécution de la fig. 3,
la fig. 5 est une vue en coupe coaxiale d'un support et d'une garniture appartenant à une quatrième forme d'exécution,
la fig. 6 est une vue en perspective d'un container.
la fig. 7 est une demi-coupe selon la ligne VII-VII de la fig. 8, d'une seconde variante de l'objet de l'invention,
la fig. 8 est une vue de dessus de cette seconde variante,
la fig. 9 est une vue de dessous de la bague de retenue,
la fig. 10 est une demi-coupe de la bague de retenue, et
la fig. 11 est un élément élastique de liaison.

Dans l'ensemble représenté à la fig. 1, le container 1 se trouve au-dessus de sa position normale d'engagement dans le support annulaire 2. Ce container 1 se compose, selon la construction traditionnelle, d'un mouvement d'horlogerie, surmonté d'un cadran et engagé dans un boîtier simplifié, de forme cylindrique, fermé par une lunette qui porte une glace. Le container présente un rebord extérieur 3 dont la fonction sera expliquée plus loin. De manière générale, il est entendu que le terme annulaire, dans la présente description et les revendications, n'est pas limité un contour de forme circulaire.

Le support 2 est une pièce métallique ou en matière plastique. Il présente une ouverture centrale cylindrique 4 qui est ajustée au diamètre du container 1. Le côté supérieur du support 2 comporte une structure de soutien formée dans l'ensemble décrit ici, de deux nervures 5 et 6 séparées par une gorge. Cette structure est de préférence circulaire et coaxiale à l'ouverture 4. A la périphérie de la pièce 2 s'étend un épaulement plat qui limite vers le bas sur tout son pourtour la nervure extérieure 5.

Sur le côté inférieur du support sont fixés, par exemple par soudage, deux anneaux carrés ou rectangulaires 7 et 8, qui forment des anses pour le passage d'un bracelet souple 29, en cuir, en tissu, en matière plastique, ou d'une autre structure. En lieu et place des anses 7 et 8, on peut imaginer d'autres moyens de retenue permettant la fixation à d'autres types de bracelets, notamment métalliques.

La structure rigide du côté supérieur du support 2 et le rebord 3 du container 1 constituent des moyens de retenue qui, lorsque l'engagement rigide du container 1 dans l'ouverture 4 est réalisé, coopèrent pour fixer sur le pourtour du support 2 une garniture décorative 9 (fig. 2). Celle-ci recouvre et masque le support 2. Elle est amovible, en ce sens qu'en lieu et place d'une garniture donnée, on peut disposer sur le support, selon désir, une autre garniture décorative. En d'autres termes, elle est échangeable, de sorte que la montre décrite peut être commercialisée avec un jeu de différentes garnitures permettant de varier à volonté l'aspect de la montre. Dans la forme d'exécution décrite ici, la garniture 9 est constituée par un ensemble de huit éléments en forme de secteurs de couronne, désignés par 10.

Chaque élément 10 comporte un côté inférieur structuré à l'inverse de la structure nervurée 5,6, de manière à s'emboîter librement mais sans jeu sur elle. En outre, sur leur arête supérieure et interne, les éléments 10 présentent une saignée 11 adaptée au rebord 3. Ainsi les éléments 10 sont immobilisés par le container 1 sans que leurs moyens de fixation soient visibles.

Au point de vue de l'esthétique de la montre décrite, les éléments 10 permettent d'innombrables variations et des effets qu'il ne serait pas possible d'obtenir autrement. Même dans le cas où l'ensemble des éléments 10 forme une garniture 9 ayant un contour régulier, par exemple circulaire, comme représenté ici, ou ovale, rectangulaire, etc, les éléments voisins peuvent être de métaux ou matériaux différents, ou les reliefs peuvent différer. Il est aussi possible de prévoir des finitions de surface différentes pour des éléments voisins ou selon une certaine séquence; par exemple polis ou brossés, etc.

Les fig. 3 et 3A montrent une autre forme d'exécution en ce qui concerne les moyens de retenue. Un support 12 (Fig. 3) présente une ouverture centrale qui est limitée par une partie tubulaire proéminente 13. Celle-ci s'élève à partir d'un épaulement plat dans lequel sont plantées des chevilles équidistantes 14. Les moyens de liaison du support 12 à un bracelet sont formés ici par quatre éléments d'anses 15 qui se rejoignent sous le support et sont fixés chacun à un point de la périphérie extérieure du support. Dans la fig 3A, le support 31 présente des éléments de retenue 32 sur sa face latérale extérieure 33. La garniture décorative 34 possède une face intérieure qui coopère avec la face 33, de manière à lier radialement ladite garniture. La partie supérieure de la garniture 34 présente une gorge 35 qui coopère avec le container 36, afin de lier axialement la garniture.

La garniture décorative 16 (fig. 4) correspondant au support 12 est composée d'éléments 18 semblables aux éléments 10 mais dont le côté inférieur est plat ou comporte un rebord extérieur, et présente un trou borgne 17 s'engageant à friction sur les chevilles 14. Là également le rebord du container s'engage dans une saignée 30 prévue dans la partie de l'élément qui recouvre le sommet du manchon 13.

La figure 4 illustre une réalisation possible de la garniture 16. Les éléments 18 pourront être en matière plastique de manière que l'engagement à friction sur les chevilles 14 soit résistant, sans offrir de difficulté de mise en place. Les chevilles et les trous correspondants pourraient aussi être en forme de champignons, ou de queues d'aigles. Ils pourraient être ménagés sur la face latérale externe du manchon 13.

D'autres dispositions encore peuvent être imaginées. Il ressort de la fig. 4 que les éléments 18 donnent à la garniture un contour convexe, pouvant différer d'un cercle. Mais ce contour pourrait également être dentelé, en forme de pétales de fleur, ondulé, etc. Ici aussi, le nombre des allures différentes qui peuvent être imaginées est très grand. Avec quelques jeux d'éléments différents, l'utilisateur dispose d'une variété de possibilités qui est quasi-illimitée.

La structure de retenue qui caractérise le support n'est pas nécessairement destinée à recevoir une garniture faite d'éléments différents, placés côte à côte sur le support.

Ainsi la fig. 5 montre une forme d'exécution dans laquelle un support 19, qui pourrait d'ailleurs avoir la même conformation que le support 2, supporte une garniture décorative 20 dont les moyens de fixation sont invisibles et qui masque le support, et qui est interchangeable. La garniture 20 est constituée d'un ensemble de composants annulaires assemblés en un seul bloc. Un de ces composants est un anneau rigide 21 qui présente une conformation de son côté inférieur ajustée aux éléments de retenue du support et une conformation de son côté supérieur apte à fixer par pression le reste des composants.

Ceux-ci comportent une bague rigide 22 ayant une surface extérieure arrondie et sur laquelle est tendue une pièce de tissu 23 dont les bords peuvent être cousus ou collés ensemble au revers de la bague 22. Le côté inférieur de la bague 22 a une forme concave, sur laquelle la pièce de tissu 23 est tendue de sorte que l'engagement de l'ensemble 22, 23 sur l'anneau 21 assure la tension du tissu.

Selon une forme d'exécution non représentée, la face supérieure et la face latérale du support 19 coopèrent avec une garniture composée d'éléments superposés coaxiaux annulaires. Ces éléments peuvent, dans une forme d'exécution non représentée, être de plus emboîtés l'un dans l'autre chaque fois.

On voit par ces exemples les multiples possibilités de conformation de la garniture permises par l'invention. Cette garniture pourrait aussi être une pièce creuse en matière transparente contenant une masse liquide ou de gaz ou même une pièce métallique, ayant par exemple la forme d'un tore. La section de ce tore pourrait différer d'un cercle, les côtés inférieur et intérieur étant conformés pour s'adapter aux éléments de retenue.

Le container est visible à nouveau aux fig. 5 et 6. Il diffère du container 1 en ce qu'une bande périphérique de blocage 25, montée dans sa face latérale cylindrique, se trouve immédiatement sous le rebord 26 et non pas au voisinage du bord inférieur comme la fig. 1. Cette différence est conditionnée par la solution apportée au problème de la couronne. En général, la présence d'une couronne permettant la mise à l'heure et, le cas échéant l'ajustage du calendrier est nécessaire. Une possibilité pour cela est de prévoir, de préférence dans tous les éléments de la garniture décorative, un logement dans sa face interne. La couronne du container, qui est normalement saillante dans la face cylindrique de ce composant est engagée dans le logement de la garniture de sorte que le container et l'élément de garniture pourvu du logement sont mis en place simultanément.

Toutefois, on peut aussi prévoir dans une creusure 27 ménagée dans la face latérale du container, une plaquette 28 sertie sur un segment de tube dont la partie est rabattue à l'intérieur de la paroi du container, et qui est chassé sur la tige de commande. Comme on le voit aux figures 5 et 6, la plaquette 28 peut présenter des échancrures 28a permettant de la manoeuvrer au moyen d'une brucelle.

Dans une seconde variante 39, représentée aux fig. 7 à 11, le support 41 de la garniture décorative 40 remplit en même temps la fonction de carrure ou fausse-carrure. Le côté extérieur de la carrure est pourvu d'éléments de retenue 43 coopérant avec le côté intérieur de la garniture 40. La fixation radiale de la garniture est obtenue grâce à une bague 42 fixée sur la carrure ou fausse-carrure par exemple selon le procédé connu d'une lunette tournante de montre de plongée (Fig. 7 et 8).

Dans les fig. 9 et 10, on aperçoit des fentes 44 ménagées sous la bague 42, permettant le montage et le démontage des éléments de décoration 45 constituant la garniture 40, lesquels éléments peuvent être identiques, quant à leur forme externe, aux éléments 10 ou 18 par exemple.

La figure 11 représente un élément élastique 46 de fixation de la bague 42 à la carrure ou fausse-carrure, c'est-à-dire au support 41.

Toutes les caractéristiques et spécifications, quant aux moyens permettant la présentation modifiable de la pièce de bijouterie ou d'horlogerie et décrites sous la première variante peuvent à l'évidence être reprises et appliquées de manière identique ou analogue pour cette deuxième variante. Ces caractéristiques et spécifications ne sont donc pas décrites une nouvelle fois.

Bien entendu, lorsque l'objet selon l'invention est une pièce de bijouterie, telle que pendentif, boucles d'oreilles, etc, on prévoiera, en lieu et place des anses de bracelet, un ou des dispositifs d'attache appropriés connus. Il est clair que le mouvement est alors remplacé par un élément central fixe de décoration.

La pièce de bijouterie selon l'invention, notamment d'horlogerie, en plus du fait de pouvoir être présentée sous des aspects différents, permet à l'utilisateur la mise en oeuvre de ses capacités créatives personnelles, grâce aux combinaisons multiples rendues possibles par ladite pièce.

## Revendications

1. Pièce de bijouterie comportant un élément central fixe et un organe annulaire formé comme support ayant au moins un de ses côtés extérieurs muni d'éléments de retenue rigides, une garniture décorative échangeable ayant au moins un côté qui coopère avec lesdits éléments de retenue et qui masque au moins un des côtés extérieurs dudit support,
**caractérisée en ce que**
- ledit élément central est logé dans une enceinte du genre container,
- le container présente une surface latérale ajustée à une ouverture du support et capable de s'y emboîter de manière amovible par engagement à pression, et un rebord supérieur de retenue de la garniture, de sorte à fixer celle-ci sur le support,
- la garniture peut être composée indifféremment d'un ou de plusieurs éléments indépendants entre eux,
- l'orientation de placement de chaque élément par rapport au support est arbitraire.

2. Pièce de bijouterie selon la revendication 1, caractérisée en ce que la garniture est formée d'un jeu d'éléments rigides en formes de secteurs de couronne, disposés côte à côte jointivement et engagés sur les éléments de retenue.

3. Pièce de bijouterie selon la revendication 1 ou 2, caractérisée en ce la garniture décorative forme un bloc annulaire et présente sur son pourtour plusieurs zones de liaison dont une est conformée au rebord du container de manière à être bloquée par ce rebord, et une ou les autres, sont conformées à des éléments de retenue du support.

4. Pièce de bijouterie selon la revendication 1, caractérisée en ce que la garniture est un ensemble de plusieurs composants annulaires assemblés en un bloc, un de ces composants étant un anneau rigide qui présente un profil inférieur ajusté aux éléments de retenue du support, et un ou plusieurs autres composants étant en des matériaux non rigides.

5. Pièce de bijouterie selon la revendication 4, caractérisée en ce que la garniture comporte une pièce de tissu maintenue tendue sur un composant annulaire rigide, lui-même fixé au dit anneau rigide.

6. Pièce de bijouterie selon la revendication 1, caractérisée en ce que la garniture est constituée d'un ensemble de plusieurs composants annulaires superposés, le composant supérieur possédant une zone de liaison conformée au rebord du container de manière à être bloquée par ce rebord, les autres composants possédant chacun au moins une face ajustée aux éléments de retenue du support.

7. Pièce de bijouterie selon la revendication 1, caractérisée en ce que la garniture est constituée d'un ensemble de plusieurs composants annulaires emboîtés, le composant supérieur possédant une zone de liaison conformée au rebord du container de manière à être bloquée par ce rebord et le composant inférieur possédant une face ajustée aux éléments de retenue du support.

8. Pièce de bijouterie selon la revendication 1 ou 4, caractérisée en ce que la garniture comporte un composant formé d'une masse de liquide ou de gaz ou métallique occupant un espace annulaire délimité par un autre composant, celui-ci étant au moins partiellement transparent.

9. Pièce de bijouterie selon l'une des revendications 1 à 8, caractérisée en ce que l'élément central logé dans l'enceinte du genre container est une pièce de décor.

10. Pièce de bijouterie selon l'une des revendications 1 à 8, caractérisée en ce qu'elle constitue une pièce d'horlogerie, l'élément central logé dans le container étant un mouvement de montre.

11. Pièce de bijouterie selon la revendication 10, caractérisée en ce qu'elle est conformée en montre-bracelet, et en ce que le support comporte des moyens de liaison à un bracelet qui sont recouverts par la garniture.

12. Pièce de bijouterie comportant un élément central logé dans un organe-support ayant au moins un de ses côtés extérieurs muni d'éléments de retenue rigides, une garniture décorative échangeable ayant au moins un côté qui coopère avec lesdits éléments de retenue et qui masque au moins un des côtés extérieurs dudit support,
**caractérisée en ce que**
- ledit organe-support est du type carrure ou fausse-carrure,
- la garniture est maintenue axialement par une bague coopérant avec le support,
- la garniture peut être composée indifféremment d'un ou de plusieurs éléments indépendants entre eux,
- l'orientation de placement de chaque élément par rapport au support est arbitraire.

13. Pièce de bijouterie selon la revendication 12, caractérisée en ce que la garniture est formée d'un jeu d'éléments rigides en formes de secteurs de couronnes, disposés côte à côte jointivement et engagés sur les éléments de retenue.

14. Pièce de bijouterie selon la revendication 13, caractérisée en ce que la garniture décorative forme un bloc annulaire et présente sur son pourtour plusieurs zones de liaison dont une est conformée au rebord de la bague et une ou les autres sont conformées aux éléments de retenue du support.

15. Pièce de bijouterie selon la revendication 12, caractérisée en ce que la garniture est un ensemble de plusieurs composants annulaires assemblés en un bloc, un de ces composants étant un anneau rigide qui présente un profil inférieur ajusté aux éléments de retenue du support, et un ou plusieurs autres composants en des matériaux non rigides.

16. Pièce de bijouterie selon la revendication 15, caractérisée en ce que la garniture comporte une pièce de tissu maintenue tendue sur un composant annulaire rigide, lui-même fixé au dit anneau rigide.

17. Pièce de bijouterie selon la revendication 12, caractérisée en ce que la garniture est constituée d'un ensemble de plusieurs composants annulaires superposés, le composant supérieur possédant une zone de liaison conformé au rebord de la bague de manière à être bloqué par celle-ci, les autres composants possédant chacun au moins une face ajustée aux éléments de retenue du support.

18. Pièce de bijouterie selon la revendication 12, caractérisée en ce que la garniture est constituée d'un ensemble de plusieurs composants annulaires emboîtés, le composant supérieur possédant une zone de liaison conformé au rebord de la bague de manière à être bloqué par celle-ci et le composant inférieur possédant une face ajustée aux éléments de retenue du support.

19. Pièce de bijouterie selon la revendication 15, caractérisée en ce que la garniture comporte un composant formé d'une masse de liquide ou de gaz ou métallique occupant un espace annulaire délimité par un autre composant, celui-ci étant au moins partiellement transparent.

20. Pièce de bijouterie selon l'une des revendications 12 à 20, caractérisée en ce que l'élément central logé dans la carrure ou fausse carrure est une pièce de décor.

21. Pièce de bijouterie selon l'une des revendications 12 à 20, caractérisée en ce qu'elle constitue une pièce d'horlogerie, l'élément central logé dans la carrure ou fausse-carrure étant un mouvement de montre.

22. Pièce de bijouterie selon la revendication 21, caractérisée en ce qu'elle est conformée en montre-bracelet, le support comportant des moyens de liaison à un bracelet masqués par la garniture.

## Patentansprüche

1. Schmuckstück mit einem festen Mittelstück und einem als Träger ausgebildeten ringförmigen Organ, welches auf mindestens einer Aussenseite mit starren Haltemitteln versehen ist, wobei eine auswechselbare dekorative Garnitur mindestens eine Seite aufweist, die mit den genannten Haltemitteln zusammenwirkt und mindestens eine der Aussenseiten des genannten Trägers verdeckt,
dadurch gekennzeichnet, dass
- das genannte Mittelstück in einem containerartigen Behälter untergebracht ist,
- der Container eine Seitenfläche aufweist, die in eine Öffnung des Trägers passt und abnehmbar in dieselbe eindrückbar ist, sowie einen oberen Halterand für die Garnitur zur Befestigung derselben am Träger,
- die Garnitur gleichermassen aus einem oder aus mehreren voneinander unabhängigen Teilen bestehen kann, und dass
- jeder Teil in beliebiger Lage auf den Träger aufsetzbar ist.

2. Schmuckstück nach Anspruch 1, dadurch gekennzeichnet, dass die Garnitur aus einem Satz starrer Teile in Form von Kranzsektoren besteht, die aneinanderstossend nebeneinander angeordnet und auf die Haltemittel aufgesteckt sind.

3. Schmuckstück nach Anspruch 1 oder 2, dadurch gekennzeichnet, dass die dekorative Garnitur ein ringförmiges Stück ist, dessen Umfang mehrere Verbindungsbereiche aufweist, wovon einer dem Containerrand derart angepasst ist, dass die Garnitur von diesem festgehalten ist, und ein Verbindungsbereich bzw. die übrigen den Haltemitteln des Trägers angepasst sind.

4. Schmuckstück nach Anspruch 1, dadurch gekennzeichnet, dass die Garnitur aus einem Satz ringförmiger Teilstücke besteht, die zu einem Stück zusammengesetzt sind, wobei eines dieser Teilstücke ein starrer Ring ist, dessen Innenprofil zu den Haltemitteln des Trägers passt, und eines oder mehrere andere Teilstücke aus Materialien bestehen, die nicht starr sind.

5. Schmuckstück nach Anspruch 4, dadurch gekennzeichnet, dass die Garnitur ein Stoff stück aufweist, welches auf ein starres, ringförmiges Teilstück aufgespannt ist, welches seinerseits am genannten starren Ring befestigt ist.

6. Schmuckstück nach Anspruch 1, dadurch gekennzeichnet, dass die Garnitur aus einer Anzahl übereinanderliegender ringförmiger Teilstücke besteht, wobei das oberste Teilstück einen Verbindungsbereich aufweist, der dem Rand des Containers derart angepasst ist, dass es von diesem festgehalten ist, und die übrigen Teile jeweils mindestens eine Seite aufweisen, die mit den Haltemitteln des Trägers übereinstimmt.

7. Schmuckstück nach Anspruch 1, dadurch gekennzeichnet, dass die Garnitur aus einer Anzahl ineinandergreifender ringförmiger Teilstücke besteht, wobei das oberste Teilstück einen Verbindungsbereich aufweist, der dem Rand des Containers derart angepasst ist, dass es von diesem festgehalten ist, und das unterste Teilstück eine Seite aufweist, die mit den Haltemitteln des Trägers übereinstimmt.

8. Schmuckstück nach Anspruch 1 oder 4, dadurch gekennzeichnet, dass ein Teil der Garnitur aus einer Flüssigkeits- oder Gasmenge oder aus Metall besteht und einen ringförmigen, von einem weiteren Teil begrenzten Raum einnimmt, wobei letzterer Teil zumindest teilweise durchsichtig ist.

9. Schmuckstück nach einem der Ansprüche 1 bis 8, dadurch gekennzeichnet, dass das im containerartigen Behälter untergebrachte Mittelstück ein Verzierungsstück ist.

10. Schmuckstück nach einem der Ansprüche 1 bis 8, dadurch gekennzeichnet, dass es eine Uhr ist und das im Container untergebrachte Mittelstück ein Uhrwerk ist.

11. Schmuckstück nach Anspruch 10, dadurch gekennzeichnet, dass es die Form einer Armbanduhr aufweist und der Träger Verbindungsmittel für ein Armband aufweist, welche von der Garnitur verdeckt sind.

12. Schmuckstück mit einem in einem Trägerelement untergebrachten Mittelstück, wobei mindestens eine Aussenseite des Trägerelements starre Haltemittel aufweist und eine auswechselbare dekorative Garnitur mindestens eine Seite aufweist, die mit den genannten Haltemitteln zusammenwirkt und mindestens eine Aussenseite des genannten Trägers verdeckt,
dadurch gekennzeichnet, dass
- das genannte Trägerelement in der Art eines Mittelteils oder falschen Mittelteils ist,
- die Garnitur in Axialrichtung durch einen Ring gesichert ist, der mit dem Träger zusammenwirkt,
- die Garnitur gleichermassen aus einem oder aus mehreren voneinander unabhängigen Teilen bestehen kann, und dass
- jeder Teil in beliebiger Lage auf den Träger aufsetzbar ist.

13. Schmuckstück nach Anspruch 12, dadurch gekennzeichnet, dass die Garnitur aus einem Satz starrer Teile in Form von Kranzsektoren besteht, die aneinanderstossend nebeneinander angeordnet und auf die Haltemittel aufgesteckt sind.

14. Schmuckstück nach Anspruch 13, dadurch gekennzeichnet, dass die dekorative Garnitur ein ringförmiges Stück ist, dessen Umfang mehrere Verbindungsbereiche aufweist, wovon einer dem Containerrand angepasst ist und einer bzw. die übrigen Verbindungsbereiche den Haltemitteln des Trägers angepasst sind.

15. Schmuckstück nach Anspruch 12, dadurch gekennzeichnet, dass die Garnitur aus einem Satz ringförmiger Teilstücke besteht, die zu einem Stück zusammengesetzt sind, wobei eines dieser Teilstücke ein starrer Ring ist, dessen Innenprofil zu den Haltemitteln des Trägers passt, und eines oder mehrere andere Teilstücke aus Materialien bestehen, die nicht starr sind.

16. Schmuckstück nach Anspruch 15, dadurch gekennzeichnet, dass die Garnitur ein Stoffstück aufweist, welches auf ein starres, ringförmiges Teilstück aufgespannt ist, welches seinerseits am genannten starren Ring befestigt ist.

17. Schmuckstück nach Anspruch 12, dadurch gekennzeichnet, dass die Garnitur aus einer Anzahl übereinanderliegender ringförmiger Teilstücke besteht, wobei das oberste Teilstück einen Verbindungsbereich aufweist, der dem Rand des Containers derart angepasst ist, dass es von diesem festgehalten ist, und die übrigen Teile jeweils mindestens eine Seite aufweisen, die mit den Haltemitteln des Trägers übereinstimmt.

18. Schmuckstück nach Anspruch 12, dadurch gekennzeichnet, dass die Garnitur aus einer Anzahl ineinandergreifender ringförmiger Teilstücke besteht, wobei das oberste Teilstück einen Verbindungsbereich aufweist, der dem Rand des Containers derart angepasst ist, dass es von diesem festgehalten ist, und das unterste Teilstück eine Seite aufweist, die mit den Haltemitteln des Trägers übereinstimmt.

19. Schmuckstück nach Anspruch 15, dadurch gekennzeichnet, dass ein Teil der Garnitur aus einer Flüssigkeits- oder Gasmenge oder aus Metall besteht und einen ringförmigen, von einem weiteren Teil begrenzten Raum einnimmt, wobei letzterer Teil zumindest teilweise durchsichtig ist.

20. Schmuckstück nach einem der Ansprüche 12 bis 19, dadurch gekennzeichnet, dass das im Mittelteil oder im falschen Mittelteil untergebrachte Mittelstück ein Verzierungsstück ist.

21. Schmuckstück nach einem der Ansprüche 12 bis 20, dadurch gekennzeichnet, dass es eine Uhr ist und das im Mittelteil oder im falschen Mittelteil untergebrachte Mittelstück ein Uhrwerk ist.

22. Schmuckstück nach Anspruch 21, dadurch gekennzeichnet, dass es die Form einer Armbanduhr aufweist und der Träger Verbindungsmittel für ein Armband aufweist, welche von der Garnitur verdeckt sind.

## Claims

1. Piece of jewelry, comprising a fixed central element and an annular member which is in the form of a support and is provided with fixed retaining elements on at least one of its external sides, a removable decoration having at least one side which cooperates with said retaining elements and conceals at least one of the external sides of said support,
characterised in that
- said central element is accommodated in an enclosure of the container type,
- said container has a lateral surface which is adjusted to an opening of said support and is capable of being removably fitted therein by pressure engagement, as well as an upper rim for the purpose of retaining said decoration in such a manner that it is fixed to said support,
- said decoration may indifferently be composed of one or a plurality of mutually independent elements, and in that
- the orientation of the placement of each element with respect to said support is arbitrary.

2. Piece of jewelry according to claim 1, characterised in that said decoration is formed of a set of rigid elements in the form of crown sectors which are disposed side by side adjoiningly and are engaged on said retaining elements.

3. Piece of jewelry according to claim 1 or 2, characterised in that said decoration forms an annular block and comprises on its cirumference several connecting areas, one of which is adapted to the rim of said container in such a manner as to be fastened by said rim, and another one or the others being adapted to the retaining elements of said support.

4. Piece of jewelry according to claim 1, characterised in that said decoration is an assembly of several annular components which are assembled to form a block, one of said components being a rigid ring having an internal profile which is adjusted to the retaining elements of said support, and one or several other components being made of non-rigid materials.

5. Piece of jewelry according to claim 4, characterised in that said decoration comprises a piece of fabric which is stretched on a rigid annular component, said component itself being fixed to said rigid ring.

6. Piece of jewelry according to claim 1, characterised in that said decoration is constituted of an assembly of several superposed annular components, the uppermost component having a connecting area which is adapted to the rim of said container in such a manner as to be fastened by said rim, and the other components having each at least one surface which is adjusted to the retaining elements of said support.

7. Piece of jewelry according to claim 1, characterised in that said decoration is constituted of an assembly of several encased annular components, the uppermost component having a connecting area which is adapted to the rim of said container in such a manner as to be fastened by said rim, and the lowermost component having a surface which is adjusted to the retaining elements of said support.

8. Piece of jewelry according to claim 1 or 4, characterised in that said decoration comprises a component which is formed of a liquid or gaseous mass or of metal, said component occupying an annular space which is limited by another component, the latter being at least partially transparent.

9. Piece of jewelry according to any one of claims 1 to 8, characterised in that said central element which is accommodated in said enclosure of the container type is a piece of decoration.

10. Piece of jewelry according to any one of claims 1 to 8, characterised in that it constitutes a timepiece, the central element which is accommodated in said container being a watch movement.

11. Piece of jewelry according to claim 10, characterised in that it is in the form of a wristwatch, and in that said support comprises connecting means for a bracelet which are covered by said decoration.

12. Piece of jewelry, comprising a central element which is accommodated in a supporting member provided with rigid retaining elements on at least one of its external sides, an exchangeable decoration having at least one side which cooperates with said retaining elements and which conceals at least one of the external sides of said support,
characterised in that
- said supporting member is of the casing middle or the false middle type,
- said decoration is axially maintained by a ring which cooperates with said support,
- said decoration may indifferently be composed of one or of a plurality of mutually independent elements, and in that
- the orientation of the placement of each element with respect to said support is arbitrary.

13. Piece of jewelry according to claim 12, characterised in that said decoration is formed of a set of rigid elements in the form of crown sectors which are disposed side by side adjoiningly and are engaged on said retaining elements.

14. Piece of jewelry according to claim 13, characterised in that said decoration forms an annular block and comprises on its cirumference several connecting areas, one of which is adapted to the rim of said container, and another one or the others being adapted to the retaining elements of said support.

15. Piece of jewelry according to claim 12, characterised in that said decoration is an assembly of several annular components which are assembled to form a block, one of said components being a rigid ring having an internal profile which is adjusted to the retaining elements of said support, and one or several other components being made of non-rigid materials.

16. Piece of jewelry according to claim 15, characterised in that said decoration comprises a piece of fabric which is stretched on a rigid annular component, said component itself being fixed to said rigid ring.

17. Piece of jewelry according to claim 12, characterised in that said decoration is constituted of a set of several superposed annular components, the uppermost component having a connecting area which is adapted to the rim of said container in such a manner as to be fastened by said rim, and the other components having each at least one surface which is adjusted to the retaining elements of said support.

18. Piece of jewelry according to claim 12, characterised in that said decoration is constituted of an assembly of several encased annular components, the uppermost component having a connecting area which is adapted to the rim of said container in such a manner as to be fastened by said rim, and the lowermost component having a surface which is adjusted to the retaining elements of said support.

19. Piece of jewelry according to claim 15, characterised in that said decoration comprises a component which is formed of a liquid or gaseous mass or of metal, said component occupying an annular space which is limited by another component, the latter being at least partially transparent.

20. Piece of jewelry according to any one of claims 12 to 19, characterised in that said central element which is accommodated in said casing middle or false middle is a piece of decoration.

21. Piece of jewelry according to any one of claims 12 to 20, characterised in that it constitutes a timepiece, the central element which is accommodated in said casing middle or false middle being a watch movement.

22. Piece of jewelry according to claim 21, characterised in that it is in the form of a wristwatch, said support comprising connecting means for a bracelet which are concealed by said decoration.
